# EUROPÄISCHE PATENTSCHRIFT

(11) **EP 0 706 598 B1**
(45) Veröffentlichungstag und Bekanntmachung des Hinweises auf die Patenterteilung: **13.01.1999**
(21) Anmeldenummer: 94923687.1
(22) Anmeldetag: 27.06.1994
(51) Int. Cl.: E04F 11/16

(54) **TREPPENBAUELEMENT**
ELEMENT FOR STAIRS
ELEMENT POUR ESCALIER

(30) Priorität: 02.07.1993 DE 9309834 U
(43) Veröffentlichungstag der Anmeldung: 17.04.1996
(73) Patentinhaber: JUNG, Horst, D-63128 Dietzenbach (DE)
(72) Erfinder: JUNG, Horst, D-63128 Dietzenbach (DE)
(74) Vertreter: Stoffregen, Hans-Herbert, Dr. Dipl.-Phys.
(86) Internationale Anmeldenummer: EP9402075
(87) Internationale Veröffentlichungsnummer: WO9501488

(56) Entgegenhaltungen:
- EP-A- 0 061 707
- DE-A- 2 136 618
- DE-U- 8 601 219
- DE-U- 9 214 772
- GB-A- 617 426
- GB-A- 962 667

## Beschreibung

Die Erfindung bezieht sich auf ein Treppenbauelement zum Renovieren einer aus Tritt- und Setzstufe sowie Stoßkante bestehenden Treppenstufe, wobei das aus Holz bestehende Treppenbauelement die Trittstufe, die Stoßkante sowie die Setzstufe abdeckt und gegebenenfalls zwischen der Trittstufe und dem Treppenbauelement eine Unterfütterung vorhanden ist.

Ein entsprechendes als Treppenstufenabdeckung bezeichnetes Treppenbauelement ist der DE 86 01 219 U1 zu entnehmen. Dabei wird die Trittfläche sowie die Stirnfläche einer zu renovierenden Treppe mit einem Belag abgedeckt, der aus massivem Holz besteht. An den Belag kann sich setzstufenseitig eine ebenfalls aus massivem Holz bestehende Blendleiste anschließen, die mit der zu renovierenden Treppe verbunden wird.

Eine Abdeckung einer Tritt- bzw. Setzstufe ist der GB-A-962 667 zu entnehmen. Dabei besteht die Abdeckung aus übereinander angeordneten und miteinander verbundenen Holzleisten.

Ein Bauelement zur Sanierung einer Treppenstufe ist der DE 34 08 629 zu entnehmen. Dabei besteht das Bauelement aus einem Trittflächenelement und einem Stirnelement, die sich entlang der Trittstufe und der Stirnseite der Stoßkante erstrecken, und besteht aus einer gießfähigen, ausgehärteten Kunststoffmasse. Um eine hinreichende Stabilität zu erzielen, ist eine erhebliche Materialdicke erforderlich, wodurch die zu renovierende Treppe als Ganzes in einem Umfang aufgebaut wird, der zumindest im Bereich der Podeste zu Schwierigkeiten führen kann. Zudem kann das Bauelement in bezug auf die ursprüngliche Treppe als Störkörper wirken, da nach wie vor die Stoßfläche der ursprünglichen Setzstufe sichtbar bleibt.

Andere Vorschläge zur Abdeckung von zu renovierenden Treppenstufen sehen mehrteilige Bauelemente vor, die vor Ort auf der zu sanierenden Treppenstufe angeordnet und befestigt werden. So ist z.B. nach der DE 35 42 952 vorgesehen, daß auf der abgetretenen Treppenstufe über ihre ursprüngliche Höhe vorstehende Holzleisten befestigt werden, daß an der abgetretenen Treppenstufe an deren Stoßkante eine umgreifende U-förmige Metallschiene befestigt wird und daß anschließend eine Holzauflage mit der Stoßleiste mittels Montageschaum befestigt wird, um eine Trittfläche auszubilden.

Um nach der DE 35 17 673 C1 eine Treppenstufe zu sanieren, ist ein die Trittstufe und die Stoßkante abdeckendes L-förmiges Profil vorgesehen, dessen Trittstufenschenkel an seiner Unterseite eine Einlage aus einer Preßspanplatte aufweist, die ein geringeres spezifisches Gewicht als Kunststoff hat.

Eine vorgefertigte Abdeckung für eine Treppenstufe nach der EP 0 061 707 bzw. DE 31 12 448 A1 sieht einen mindestens drei Schichten umfassenden Aufbau vor, die im Bereich der Trittkante über ihre volle Berührungsfläche miteinander verleimt sind.

In der DE 85 14 515 wird ein Belag zum Sanieren ausgetretener Treppenstufen beschrieben, der aus zwei einstückig miteinander verbundenen Schenkeln aus tritt- und abriebfestem Kunststoff besteht.

Eine mehrteilige Abdeckung einer Treppenstufe wird nach der DE 38 03 077 C2 im Bereich der Stoßkante mit einem Winkelprofil verzapft, das seinerseits auf der zu renovierenden Stufe befestigt ist.

Eine Vielzahl weiterer vorbekannter Vorschläge zum Sanieren von zu renovierenden Treppenstufen sehen entweder stets mehrteilige Bauelemente oder solche vor, die nur bereichsweise die Treppenstufe selbst abdecken. Beispielhaft wird verwiesen auf die DE 86 04 260 U1, DE 80 26 427 U1, DE 85 04 095 U1, DE 38 03 077 C2 oder EP 0 312 488 B1.

Der vorliegenden Erfindung liegt die Aufgabe zugrunde, ein Treppenbauelement der eingangs beschriebenen Art so weiterzubilden, daß mit konstruktiv einfachen Maßnahmen eine Treppenrenovierung erfolgen kann, wobei das Bauelement selbst von ursprünglichen Treppenstufen unabhängig von deren Aufbau und Gestaltung nicht unterscheidbar ist. Dabei soll insbesondere das optische Erscheinungsbild dem einer neuen Treppe entsprechen.

Die Aufgabe wird erfindungsgemäß dadurch gelöst, daß das Treppenbauelement die Trittstufe, die Stoßkante und die Setzstufe vollständig oder im wesentlichen vollständig abdeckt und ein einteilig geformtes Holzelement ist, das aus mehrfach verleimtem Sperrholz besteht, wobei das Treppenbauelement stoßkantenseitig gegenüber einem setzstufenseitigen Abschnitt vorspringend ausgebildet ist.

Abweichend vom vorbekannten Stand der Technik wird ein eine Treppenstufe sanierendes Treppenbauelement vorgeschlagen, das einstückig ausgebildet und die gesamte zu renovierende Treppenstufe einteilig abdeckt. Dies bedeutet, daß die alte Treppe nicht sichtbar bleibt, so daß mit erfindungsgemäßen Treppenbauelementen optisch eine vollständig neue Treppe zur Verfügung gestellt wird, die nicht als Fremdkörper wirkt. Dabei kann gleichzeitig eine problemlose Anpassung an die Geometrie der zu renovierenden Treppe insbesondere hinsichtlich der Stoßkanten erfolgen, da als Material ein geformtes Holzelement aus mehrfach verleimtem Sperrholz verwendet wird, welches im erforderlichen Umfang verformt werden kann.

Dadurch, daß das Treppenelement als einstückig geformtes Holzelement ausgebildet ist, ist ein problemloses Abdecken der zu renovierenden Treppenstufe möglich, ohne daß es vor Ort ein Zusammensetzen von Einzelteilen bedarf. Hierdurch ergeben sich erhebliche Vorteile in der Lagerhaltung. Insbesondere bedarf es keiner besonderer Montageanleitungen, um eine Treppe zu renovieren. Vielmehr muß das Treppenelement nur auf Maß zugesägt und auf die zu renovierende Treppenstufe geklebt werden.

Um das Treppenbauelement optisch ansprechend zu gestalten und um somit die Treppe an sich "leichter" wirken zu lassen, ist vorgesehen, daß der stoßkantenseitige vorspringende Abschnitt gewölbt ist, der in einen konkaven die Setzstufe abdeckenden Abschnitt übergeht. Dabei kann der stoßkantenseitige Abschnitt gegebenenfalls im Schnitt U-förmig mit setzstufenseitigem zur Vertikalen einen stumpfen Winkel einschließenden Schenkel ausgebildet sein. Hierdurch ergibt sich der Vorteil, daß die Trittkante nur geringfügig gewölbt ist, so daß die Gefahr eines Abrutschens ausgeschlossen ist.

Unabhängig von der Geometrie des Stoßkantenbereichs kann jedoch vorgesehen sein, daß in diesem zumindest bereichsweise ein in zumindest einer Aussparung befestigtes Antirutschelement angeordnet ist. Dieses kann vorzugsweise als Antirutschleiste ausgebildet sein, die sich im Bereich der Stoßkante über die Breite des Treppenbauelementes erstreckt und von einer sich in Längsrichtung des Stoßkantenbereichs erstreckenden Nut eingebracht ist.

Bei dem Holzelement handelt es sich um ein mehrfach verleimtes Sperrholz einer Stärke von z.B. 10 mm. Hierdurch erfährt das Treppenbauelement eine hinreichende Stabilität, ohne daß ein unerwünscht hoher Aufbau auf die zu renovierende Treppenstufe erfolgt.

Um die mit den erfindungsgemäßen Treppenbauelementen abgedeckte Treppe als Einheit wirken zu lassen, ist des weiteren vorgesehen, daß der setzstufenseitige Abschnitt des eine erste Treppenstufe verkleidenden Treppenbauelementes im trittstufenseitigen Bereich einer vorangehenden Treppenstufe von einem diese verkleidenden weiteren Treppenbauelement abgedeckt ist.

Besonders vorteilhaft und optisch ansprechend ist ein Treppenbauelement dann, wenn der stoßkantenseitige vorspringende Abschnitt gewölbt ist und im Trittflächenbereich einen geringeren Krümmungsradius als im Setzstufenbereich aufweist.

Das Treppenbauelement kann sich aus einem geradlinigen die Trittstufe abdeckenden Abschnitt und einem nach außen konkav verlaufenden, die Setzstufe abdeckenden Abschnitt zusammensetzen, wobei die Abschnitte stoßkantenseitig stetig ineinander übergehen.

Alternativ besteht die Möglichkeit, daß sich das Treppenbauelement aus einem geradlinigen die Trittstufe abdeckenden Abschnitt, einem nach außen konvex gekrümmt verlaufenden die Stoßkante abdeckenden Abschnitt und einem die Setzstufe abdeckenden geradlinigen oder konkav verlaufenden Abschnitt zusammensetzt.

Sofern ein Verkleben des setzstufenseitigen Abschnitts des Treppenbauelementes an der Stoßfläche nicht möglich ist, kann der sich entlang der Trittstufe der vorausgehenden Treppenstufe erstreckende Rand von einer auf der Trittstufe befestigten Leiste gehalten werden, die ihrerseits von dem die vorausgehende Stufe verkleidenden Treppenbauelement abgedeckt ist. Durch diese Maßnahme ist sichergestellt, daß auch dann eine sichere Montage des Treppenbauelementes erfolgen kann, wenn eine zum Verkleben geeignete Stoßfläche nicht oder nicht im erforderlichen Umfang zur Verfügung steht.

Weitere Einzelheiten, Vorteile und Merkmale der Erfindung ergeben sich nicht nur aus den Ansprüchen, den diesen zu entnehmenden Merkmalen - für sich und/oder in Kombination -, sondern auch aus der nachfolgenden Beschreibung von der Zeichnung zu entnehmenden bevorzugten Ausführungsbeispiele.

Es zeigen
- Fig. 1: einen Schnitt durch eine zu renovierende Treppe,
- Fig. 2: eine rein perspektivische Darstellung einer Ausführungsform eines Treppenbauelementes und
- Fig. 3: einen weiteren Ausschnitt eines eine Treppenstufen abdeckenden Treppenbauelementes.

In Fig. 1 ist im Schnitt eine zu renovierende Treppenstufe (10) einer Treppe dargestellt. Die Treppenstufe (10) setzt sich in bekannter Weise aus einer Trittstufe (12) mit Trittfläche (14) sowie einer Setz- oder Stellstufe (16) mit Stoßfläche (18) zusammen. Zwischen der Trittstufe (14) und der Setzstufe (16) der Treppe (12) erstreckt sich ein als Stoßkante zu bezeichnender Vorsprung (20).

Sofern die Treppenstufe (10) wegen z.B. ausgetretene Trittstufe (12) erneuert werden soll, ohne daß die Stufe selbst zu entfernen ist, wird erfindungsgemäß ein Treppenbauelement (22) auf der zu renovierenden Stufe (10) angeordnet, das einstückig ausgebildet ist und aus mehrfach verleimten Sperrholz besteht. Dabei erstreckt sich das Treppenbauelement (22) entlang der gesamten Trittfläche (14) sowie der Stoßfläche (18), deckt folglich auch die Stoßkante (20) ab.

Demnach setzt sich das einteilige Treppenbauelement (22) aus einem trittstufenseitigen Abschnitt (24), einem stoßkantenseitigen Abschnitt (26) und einem setzstufenseitigen Abschnitt (28) zusammen.

Der stoßkantenseitige Abschnitt (26) nach dem Ausführungsbeispiel der Fig. 2 weist eine konvexe Form aus, wobei der Krümmungsradius zum sitzstufenseitigen Abschnitt (24) kleiner als der im Bereich des setzstufenseitigen Abschnitts (28) ist.

Der sich entlang der Trittfläche (14) erstreckende Abschnitt (24) verläuft eben, wohingegen der sich entlang der Stoßfläche (18) erstreckende Abschnitt (28) geradlinig oder - wie im Ausführungsbeispiel der Fig. 2 - konvex verlaufen kann. Ein entsprechender Abschnitt ist mit dem Bezugszeichen (30) versehen. Hierdurch erfährt die in Fig. 2 mit dem Bezugszeichen (32) versehene Stufenverkleidung als Treppenbauelement ein optisch ansprechendes Äußeres, wodurch das gesamte Treppenbauelement weniger kompakt wirkt.

Im Bereich der Stoßkante (20) der Treppe (10), also im Übergangsbereich zwischen dem Abschnitt (24) und dem stoßkantenseitigen Abschnitt (26) des Treppenbauelementes (22) ist in einer sich entlang der Stoßkante (20) erstreckenden Nut (36) eine Antirutschleiste (38) eingebracht und befestigt, wodurch sichergestellt ist, daß auch beim Betreten des vorderen Abschnitts (26) des Treppenbauelementes (22) ein Abrutschen ausgeschlossen ist.

Das Treppenbauelement (22) ist sowohl mit der Trittfläche (14) als auch mit der Stoßfläche (18) z.B. mit einem nicht aufschäumenden PU-Kleber verklebt. Andere Materialien sind auch möglich.

Etwaig vorhandene Hohlräume im Bereich der Stoßkante (20) oder in den Bereichen, in denen die Trittfläche (14) ausgetreten ist, können in bekannter Weise ausgeschäumt werden, so daß beim Betreten des Treppenbauelementes zu Geräuschbildungen führende Hohlräume nicht vorhanden sind.

Das Treppenbauelement (34) nach Fig. 2 unterscheidet sich nicht nur in bezug auf den setzstufenseitigen Abschnitt (30), sondern auch hinsichtlich seines stoßkantenseitigen Abschnitts (40) von dem Ausführungsbeispiel der Fig. 1. So ist der Abschnitt, der den trittflächenseitigen Abschnitt (42) mit dem setzstufenseitigen Abschnitt (30) verbindet, im Schnitt U-förmig ausgebildet, wobei der in den Abschnitt (30) übergehende Schenkel (44) zu dessen Außenfläche einen stumpfen Winkel beschreibt.

Durch die U-Geometrie des stoßkantenseitigen Abschnitts (40) ist der Vorteil gegeben, daß der Krümmungsradius im Übergangsbereich zwischen dem trittflächenseitigen Abschnitt (42) und dem Abschnitt (40) recht klein ist, so daß die Gefahr eines Abrutschens ausgeschlossen ist.

Ergänzend kann - wie im Ausführungsbeispiel der Fig. 1 - eine Antirutschleiste (38) vorgesehen sein.

In der Fig. 3 ist eine weitere Ausführungsform eines Treppenbauelementes zum Renovieren von Treppenstufen im Ausschnitt dargestellt. Dabei setzt sich das Treppenbauelement (46) aus zwei Abschnitten, einem trittflächenseitigen Abschnitt (48) und einem setzstufenseitigen Abschnitt (50) zusammen, der nach außen hin betrachtet konkav ausgebildet ist. Hierdurch ergibt sich ein konvexer Übergangsbereich zwischen den Abschnitten (48) und (50).

Wie die Fig. 1 und 3 rein schematisch verdeutlichen sollen, ist der untere Rand (52) bzw. (54) der Treppenbauelemente (22) bzw. (46) abgedeckt, und zwar von einem Treppenbauelement, das die der Stufe (10) vorausgehende Treppenstufe abdeckt. Das entsprechende Treppenbauelement trägt das Bezugszeichen (56) bzw. (58), das von Aufbau der Geometrie her dem Treppenbauelement (22) bzw. (46) entspricht.

## Patentansprüche

1. Treppenbauelement (22, 34, 46) zum Renovieren einer aus Tritt- und Setzstufe (12, 16) sowie Stoßkante bestehenden Treppenstufe (10), wobei das aus Holz bestehende Treppenbauelement die Trittstufe, die Stoßkante sowie die Setzstufe abdeckt und gegebenenfalls zwischen der Trittstufe und dem Treppenbauelement eine Unterfütterung vorhanden ist,
**dadurch gekennzeichnet,**
daß das Treppenbaulement (22, 34, 46) die Trittstufe (12), die Stoßkante (20) und die Setzstufe (16) vollständig oder im wesentlichen vollständig abdeckt und ein einteilig geformtes Holzelement ist, das aus mehrfach verleimtem Sperrholz besteht, wobei das Treppenbauelement stoßkantenseitig gegenüber einem setzstufenseitigen Abschnitt (28, 50) vorspringend ausgebildet ist.

2. Treppenbauelement nach Anspruch 1,
**dadurch gekennzeichnet,**
daß sich im Stoßkantenbereich des Treppenbauelementes (22) zumindest bereichsweise ein in zumindest einer Aussparung (36) befestigtes Antirutschelement (38) erstreckt.

3. Treppenbauelement nach Anspruch 2,
**dadurch gekennzeichnet,**
daß das Antirutschelement eine Antirutschleiste (38) ist, die in einer sich in Längsrichtung des Stoßkantenbereiches erstreckenden Nut (36) befestigt ist.

4. Treppenbauelement nach zumindest einem der vorhergehenden Ansprüche,
**dadurch gekennzeichnet,**
daß der stoßkantig vorspringende Abschnitt (26) gewölbt ist mit einem im Trittflächenbereich geringeren Krümmungsradius als im Setzstufenbereich.

5. Treppenbauelement nach zumindest einem der vorhergehenden Ansprüche,
**dadurch gekennzeichnet,**
daß der stoßkantenseitige Abschnitt (40) des Treppenbauelementes (34) im Schnitt eine U-Form mit setzstufenseitig zur Außenfläche des Treppenbauelementes einen stumpfen Winkel einschließenden Schenkel (44) aufweist.

6. Treppenbauelement nach zumindest einem der vorhergehenden Ansprüche,
**dadurch gekennzeichnet,**
daß die Schenkel des stoßkantenseitigen Vorsprungs über abgerundete Kanten ineinander übergehen.

7. Treppenbauelement nach zumindest einem der vorhergehenden Ansprüche,
**dadurch gekennzeichnet,**
daß sich das Treppenbauelement (46) aus einem geradlinigen, die Trittstufe abdeckenden Abschnitt (48) und einem nach außen konkav gewölbten, die Setzstufe abdeckenden Abschnitt (50) zusammensetzt, wobei die Abschnitte stoßkantenseitig stetig ineinander übergehen.

8. Treppenbauelement nach zumindest einem der vorhergehenden Ansprüche,
**dadurch gekennzeichnet,**
daß sich das Treppenbauelement (22, 34) aus einem geradlinigen, die Trittstufe (12) abdeckenden Abschnitt (24, 42), einem nach außen konvex gekrümmt verlaufenden die Stoßkante (20) abdeckenden Abschnitt (26, 40) und einem die Setzstufe (16) abdeckenden geradlinigen oder konkav verlaufenden Abschnitt (28, 30) zusammensetzt.

9. Verwendung von Treppenbauelementen nach zumindest einem der vorhergehenden Ansprüche zum Renovieren einer Treppe, wobei ein erster setzstufenseitiger Abschnitt (28) eines eine erste Treppenstufe (10) verkleidenden Treppenbauelementes (22) im trittstufenseitigen Bereich einer vorausgehenden Treppenstufe von einem zweiten diese verkleidenden Treppenbauelement (58) abgedeckt wird.

## Claims

1. A stair element (22, 34, 46) for renovation of a step (10) comprising a tread and riser (12, 16) and nosing, said wooden stair element covering the tread, the nosing and the riser, with an underlay being present if necessary between the tread and the stair element,
where in
the stair element (22, 34, 46) covers the tread (12), the nosing (20) and the riser (16) completely or substantially completely and is a wooden element formed in one piece and comprising several layers of glued plywood, said stair element being designed projecting on the nosing side relative to a section (28, 50) on the riser side.

2. Stair element according to Claim 1,
wherein
an non-slip element (38) fastened in at least one recess (36) extends at least in part over the nosing area of the stair element (22).

3. Stair element according to Claim 2,
wherein
the non-slip element is a non-slip strip (38) fastened in a groove (36) extending in the longitudinal direction of the nosing area

4. Stair element according to at least one of the preceding claims,
wherein
the section (26) projecting from the nosing is curved with a smaller curvature radius in the tread area than in the riser area.

5. Stair element according to at least one of the preceding claims,
wherein
the section (40) of the stair element (34) on the nosing side has a U-shaped cross-section with legs (44) forming an obtuse angle to the outer face of the stair element on the riser side.

6. Stair element according to at least one of the preceding claims,
wherein
the legs of the projection on the nosing side merge into one another with rounded edges.

7. Stair element according to at least one of the preceding claims,
wherein
the stair element (46) is composed of a straight section (48) covering the tread and a section (50) with concave outward curve and covering the riser, said sections merging smoothly on the nosing side.

8. Stair element according to at least one of the preceding claims,
wherein
the stair element (22, 34) is made up of a straight section (24, 42) covering the tread (12), a section (26, 40) with convex outward curve covering the nosing (20) and a straight or concave section (28, 30) covering the riser (16).

9. Use of stair elements according to at least one of the preceding claims for renovation of a staircase, where a first section (28) on the riser side of a stair element (22) covering a first step (10) is covered in the tread area of a preceding step by a second stair element (58) covering said step.

## Revendications

1. Elément d'escalier (22, 34, 46) pour la rénovation d'une marche d'escalier (10) constituée d'une marche et d'une contre-marche (12, 16) ainsi que d'un rebord, l'élément d'escalier réalisé en bois recouvrant la marche, le rebord ainsi que la contre-marche, et une garniture inférieure étant éventuellement prévue entre la marche et l'élément d'escalier, caractérisé en ce que l'élément d'escalier (22, 34, 46) recouvre complètement ou essentiellement complètement la marche (12), le rebord (20) et la contre-marche (16) et est un élément en bois formé d'un seul tenant, constitué de plusieurs feuilles de contreplaqué collées, tandis que du côté du rebord, l'élément d'escalier est configuré de manière à présenter une saillie par rapport à une partie (28, 50) située du côté de la contre-marche.

2. Elément d'escalier selon la revendication 1, caractérisé en ce qu'un élément anti-glissement (38) fixé dans au moins une découpe (36) s'étend sur au moins des parties de la zone du rebord de l'élément d'escalier (22).

3. : Elément d'escalier selon la revendication 2, caractérisé en ce que l'élément anti-glissement est une languette anti-glissement (38) qui est fixée dans une rainure (36) qui s'étend dans le sens de la longueur de la zone du rebord.

4. Elément d'escalier selon au moins l'une des revendications précédentes, caractérisé en ce que la partie (26) en saillie du rebord est cintrée sur un rayon de courbure plus petit dans la région de la marche que dans la région de la contre-marche.

5. Elément d'escalier selon au moins l'une des revendications précédentes, caractérisé en ce que la partie (40) de rebord de l'élément d'escalier (34) présente en coupe la forme d'un U qui, du côté de la contre-marche, présente une aile (44) qui forme un angle obtus avec la surface extérieure de l'élément d'escalier.

6. Elément d'escalier selon au moins l'une des revendications précédentes, caractérisé en ce que la transition entre les ailes de la saillie du rebord s'effectue par des bords arrondis.

7. Elément d'escalier selon au moins l'une des revendications précédentes, caractérisé en ce que l'élément d'escalier (46) est constitué de l'assemblage d'une partie (48) rectiligne recouvrant la marche et d'une partie (50) recouvrant la contre-marche et concave vers l'extérieur, la transition entre les parties du côté du rebord étant continue.

8. Elément d'escalier selon au moins l'une des revendications précédentes, caractérisé en ce que l'élément d'escalier (22, 34) est constitué de l'assemblage d'une partie rectiligne (24, 42) recouvrant la marche (12), d'une partie (26, 40) à courbure convexe vers l'extérieur recouvrant le rebord (20) et d'une partie rectiligne ou concave (28, 30) recouvrant la contre-marche (16).

9. Utilisation d'éléments d'escalier selon au moins l'une des revendications précédentes pour la rénovation d'un escalier, dans laquelle une première partie (28) située du côté de la contre-marche d'un élément d'escalier (22) recouvrant une première marche (10) est recouverte dans la région de la marche d'une marche d'escalier suivante par un deuxième élément d'escalier (58) recouvrant cette dernière.
